# EUROPÄISCHE PATENTSCHRIFT

(11) **EP 1 849 717 B1**
(45) Veröffentlichungstag und Bekanntmachung des Hinweises auf die Patenterteilung: **23.07.2008**
(21) Anmeldenummer: 07105331.8
(22) Anmeldetag: 30.03.2007
(51) Int. Cl.: B65D 85/68

(54) **Transportkarton für Fahrräder und Rahmenfixierelement**
Transport box for bicycles and element for holding the bicycle frame
Carton de transport pour vélos et élément pour la fixation d'un cadre de vélo

(30) Priorität: 24.04.2006 DE 102006019348
(43) Veröffentlichungstag der Anmeldung: 31.10.2007
(73) Patentinhaber: Canyon Bicycles GmbH, 56073 Koblenz (DE)
(72) Erfinder: Arnold, Roman, 56068 Koblenz (DE)
(74) Vertreter: von Kirschbaum, Alexander

(56) Entgegenhaltungen:
- EP-A- 0 970 891
- EP-A1- 0 101 393
- DE-U1- 20 217 771
- JP-A- 2003 040 385

## Beschreibung

Die Erfindung betrifft einen Transportkarton für Fahrräder und ein Rahmenfixierelement.

Zum Versand von Fahrradrahmen werden die entsprechenden Teile in Kartons verpackt. Hierbei können bei dem Versand eines kompletten Fahrrades in einem Außenkarton der teilweise mit Anbauteilen versehene Fahrradrahmen, die Laufräder, der Lenker sowie Fahrradzubehör verpackt und somit ein gesamtes Fahrrad in einem einzigen Karton versandt werden.

Zum Versand von gesamten Fahrrädern oder einzelnen Bestandteilen des Fahrrades ist das Verwenden eines stabilen Kartons erforderlich, um ein Beschädigen der Teile zu vermeiden. Insbesondere muss ein derartiger Karton einen genormten Falltest bestehen, um von Transportunternehmen wie UPS und dergleichen transportiert zu werden.

Ein weiteres Kriterium bei der Entwicklung eines Transportkartons für Fahrräder sind vorgegebene Außenabmessungen. Ein relevantes Maß ist hierbei das sogenannte Gurtmaß. Hierunter wird die Länge des Kartons sowie der Umfang verstanden.

Aufgabe der Erfindung ist es, einen Transportkarton für Fahrräder zu schaffen, durch den die einzelnen Fahrradteile vor Transportschäden geschützt sind.

Die Lösung der Aufgabe erfolgt durch einen Transportkarton für Fahrräder gemäß Anspruch 13 und ein Rahmenfixierelement gemäß Anspruch 1.

Der erfindungsgemäße Transportkarton für Fahrräder weist ein Rahmenfixierelement auf. Das Rahmenfixierelement, das zur Aufnahme des Fahrradrahmens dient, kann in einem beispielsweise quaderförmigen Außenkarton angeordnet werden. Hierbei dient das Rahmenfixierelement zum Halten des Fahrradrahmens und insbesondere dazu, ein Verrutschen des Fahrradrahmens in dem Außenkarton und ein hierdurch hervorgerufenes Beschädigen zu vermeiden. Hierbei kann das Rahmenfixierelement Bestandteil des Außenkartons sein, d.h. mit diesem beispielsweise einstückig verbunden sein. Vorzugsweise handelt es sich bei dem Rahmenfixierelement jedoch um ein selbständiges Element, das in den Außenkarton beispielsweise eingesteckt oder eingelegt wird.

Das Rahmenfixierelement, das eine selbständige Erfindung darstellt und vorzugsweise aus Karton oder Wellpappe hergestellt ist, weist mindestens eine Tretlageraufnahme auf. Die Tretlageraufnahme dient zur Aufnahme des Tretlagerelements des Fahrrades, d.h. des Bereichs, in dem das Tretlager montiert bzw. montierbar ist. Hierbei kann insbesondere auch das Kettenblatt oder die Kettenblätter sowie die Tretkurbel bereits montiert sein. Zur Ausbildung der Tretlageraufnahme weist das Rahmenfixierelement mindestens zwei Stegelemente auf. Die Stegelemente weisen zwei Tretlagerausnehmungen auf, die die Tretlageraufnahme ausbilden. In die mindestens zwei Tretlagerausnehmungen kann das Tretlagerelement eingesteckt werden.

Die insbesondere aus Karton hergestellten Stegelemente sind derart ausgebildet, dass das Tretiagerelement des Fahrradrahmens in einem Abstand zu einem Bodenelement des Rahmenfixierelements gehalten ist. Hierbei liegt das Bodenelement, wenn das Rahmenfixierelement von dem Außenkarton umgeben ist, an einer Bodenwand des Außenkartons an. Das Tretlagerelement ist somit mit einem Abstand zur Bodenwand des Außenkartons gehalten, wobei zwischen dem Tretlagerelement und der Bodenwand die Stegelemente angeordnet sind. Diese dienen zur Dämpfung des Tretlagerelements, so dass beim Auftreten von Schlägen oder Stößen ein Beschädigen des Tretlagerelements vermieden ist.

Vorzugsweise sind die Tretlagerausnehmungen, die die Tretlageraufnahme ausbilden, derart angeordnet, dass ein Verrutschen des Tretlagerelements, insbesondere des gesamten Fahrradrahmens in dem Außenkarton vermieden oder nur in geringen Bereichen möglich ist.

In der bevorzugten Ausführungsform sind zwei Stegelemente vorgesehen, die jeweils zwei Stegteile aufweisen. Die beiden Stegteile, die insbesondere aus einem im wesentlichen ebenen, flachen Kartonteil hergestellt sind, verlaufen in einem spitzen Winkel zueinander. Insbesondere ist hierdurch die Stabilität erheblich vergrößert. Besonders bevorzugt ist, dass die Stegelemente derart ausgebildet sind, dass sie sich in Richtung des Bodenelements des Rahmenfixierelements verbreitern. Sofern die Stegelemente aus zwei aus Pappe oder Karton hergestellten ebenen Stegteilen bestehen, können Kräfte von den beiden Stegteilen gut aufgenommen werden. Da die beiden Stegteile im Querschnitt vorzugsweise V-förmig ausgebildet sind, wobei die Öffnung des V in Richtung des Bodenelements weist, ist die Gefahr des Einknickens bei dem Auftreten von Stößen oder Schlägen verringert.

Die Stegelemente sind vorzugsweise jeweils einstückig durch Falten eines Kartons ausgebildet. Besonders bevorzugt ist es, beide Stegelemente aus einem Karton durch Falten herzustellen. In der bevorzugten Ausführungsform verlaufen die Stegelemente somit in Rahmenlängsrichtung und sind im Querschnitt M-förmig ausgebildet,

Die Stegelemente sind insbesondere einstückig mit einem Bodenelement verbunden, wobei in besonders bevorzugter Ausführungsform jeweils das äußere Stegteil einstückig mit einem Bodenteil verbunden ist. Die beiden Bodenteile können insbesondere über eine Lasche miteinander verbunden werden. Die in der besonders bevorzugten Ausführungsform ausgestanzte Lasche ist einstückig mit dem Bodenteil verbunden. Hierbei können beide Bodenteile jeweils Laschen aufweisen, die miteinander verbindbar sind Insbesondere ist es möglich, dass eine Lasche jeweils in einen an dem anderen Bodenteil vorgesehenen Schlitz einsteckbar und durch das Vorsehen von Laschenansätzen fixierbar ist. Durch die Möglichkeit, die beiden Bodenteile fest miteinander zu verbinden, ist ein Falten des Rahmenfixierelements möglich, wobei das Rahmenfixierelement in der gefalteten Endstellung verbleibt. Dies hat den Vorteil, dass das Rahmenfixierelement nicht unmittelbar vor dem Verpacken des Fahrradrahmens gefaltet werden muss, sondern bereits eine gegebenenfalls größere Anzahl an Rahmenfixierelementen vorgefaltet werden kann.

Im gefalteten Zustand entsprechen die Außenabmessungen des Bodenelements im wesentlichen den Innenabmessungen einer Bodenwand des Außenkartons. Um ein einfaches Einstecken des Rahmenfixierelements zusammen mit dem an diesem fixierten Rahmen in den Außenkarton zu ermöglichen, sind die Außenabmessungen des Bodenelements vorzugsweise geringfügig kleiner als die Abmessungen der Bodenwand bzw. einer Standfläche des Außenkartons.

Bei einer besonders bevorzugten Ausführungsform des Rahmenfixierelements ist eine zweite Tretlageraufnahme vorgesehen. Diese Tretlageraufnahme ist gegenüber der ersten Tretlageraufnahme versetzt angeordnet. Durch beispielsweise mindestens eine weitere Tretlageraufnahme ist es möglich, unterschiedliche Fahrradrahmen in einem Rahmenfixierelement zu fixieren. Insbesondere ist es möglich, in dem erfindungsgemäßen Rahmenfixierelement in der ersten Tretlageraufnahme Rennradrahmen und Mountainbikerahmen mit ungefedertem Hinterbau und in der zweiten Tretlageraufnahme Mountainbikes mit gefedertem Hinterbau aufzunehmen. Insbesondere durch die Möglichkeit, das Rahmenfixierelement für unterschiedliche Rahmen einzusetzen, können die Kosten erheblich reduziert werden.

Bei dem für das Rahmenfixierelement verwendeten Karton handelt es sich vorzugsweise um einen versteifungsstreben- oder einen versteifungswellenaufweisenden Karton. Hierbei ist die Ausrichtung der Wellen vorzugsweise derart gewählt, dass die Wellen beim Auftreten von Kräften teilweise zusammengedrückt werden, da der Karton in diese Richtung die meisten Kräfte aufnehmen kann. Um insbesondere die bei Stürzen auftretenden Kräfte gut aufnehmen zu können, verlaufen die Wellen der Bodenteile vertikal, insbesondere quer zur Rahmenlängsrichtung.

Sämtliche vorstehend als Karton beschriebene Elemente sind vorzugsweise aus Pappe, insbesondere Wellpappe hergestellt. Wenngleich ein Herstellen dieser Elemente auch aus Kunststoff möglich wäre, ist das Herstellen aus Wellpappe deutlich kostengünstiger. Ferner hat das Herstellen der Verpackungselemente aus Wellpappe den Vorteil, dass diese auf einfache Weise entsorgt werden können. Wenngleich die erfindungsgemäßen einzelnen Verpackungselemente möglicherweise Einwegverpackungen darstellen, können diese auch mehrfach verwendet werden.

Nachfolgend wird die Erfindung unter Bezugnahme auf die anliegenden Zeichnungen näher erläutert. Es zeigen:
- Fig. 1: eine schematische perspektivische Draufsicht des Rahmenfixierelements in gefaltetem Zustand,
- Fig. 2: eine schematische perspektivische Unteransicht des Rahmenfixierelements in gefaltetem Zustand,
- Fig. 3: eine schematische Seitenansicht des Rahmenfixierelements,
- Fig. 4: eine schematische Draufsicht auf das Rahmenfixierelement in ungefaltetem Zustand,
- Fig. 5: eine schematische Schnittansicht eines in einem Laufradkarton angeordneten Laufrads,
- Fig. 6: eine schematische Draufsicht eines Seitenelements des Laufradkartons in ungefaltetem Zustand,
- Fig. 7: eine schematische Draufsicht eines Achsschutzelements des Laufradkartons in ungefaltetem Zustand,
- Fig.8: einen Ausschnitt des mittleren Bereichs des Laufradkartons mit montiertem Achsschutzelement,
- Fig. 9: eine schematische perspektivische Draufsicht eines zusammengefalteten Fahrrad-Zubehörkartons,
- Fig. 10: eine schematische Draufsicht des Fahrrad-Zubehörkartons in ungefaltetem Zustand,
- Fig. 11: eine schematische Schnittansicht entlang der Linie II-II in Fig. 9, und
- Fig. 12: eine schematische Draufsicht des Außenkartons in ungefaltetem Zustand.

Das Rahmenfixierelement ist in einer bevorzugten Ausführungsform in unterschiedlichen Ansichten in den Fign. 1 bis 4 gezeigt. In Fig. 4 sind bevorzugte Maße in Millimetern angegeben.

Das Rahmenfixierelement weist zwei Tretlageraufnahmen 10,12 auf. Die Tretlageraufnahmen dienen zur Aufnahme eines Tretlagerelements, d.h. des Bereichs des Fahrradrahmens, in dem das Tretlager, die Kettenräder sowie die Tretkurbel angeordnet sind. Hierbei dient die Tretlageraufnahme 12 zur Aufnahme von Rennradfahrradrahmen und Mountainbikefahrradrahmen mit ungefedertem Hinterbau. Die Tretlageraufnahme 10 dient zur Aufnahme von Tretlagerelementen von Mountainbikes mit gefedertem Hinterbau.

Ferner weist das Rahmenfixierelement zwei einander gegenüberliegende Ausnehmungen 14 auf. In den Ausnehmungen 14 kann ein Verbindungselement der Ausfallenden zur Aufnahme der Hinterradnarbe angeordnet werden. Zum Transport sind die Ausfallenden möglicherweise mit derartigen Verbindungselementen verbunden. Das stab- oder rohrförmige Verbindungselement ist somit in den Ausnehmungen 14 angeordnet und verhindert zusammen mit den anderen Aufnahmeelementen ein Verschieben des Fahrradrahmens in Längsrichtung 16 des Rahmenfixierelements bzw. des in dem Rahmenfixierelements gehaltenen Fahrradrahmens.

In zwei einander gegenüberliegenden schlitzförmigen Ausnehmungen 18 kann ein Verbindungselement angeordnet werden, das ebenfalls stab- oder rohrförmig ist und die Ausfallenden der Gabel miteinander verbindet. Entsprechende schlitzförmige Ausnehmungen 20 sind ebenfalls zur Aufnahme eines Verbindungselements der Ausfallenden der Fahrradgabel vorgesehen.

Wird das Tretlagerelement des zu fixierenden Fahrradrahmens in der Tretlageraufnahme 12 angeordnet, so ist das Verbindungsstück der Ausfallenden der Fahrradgabel in dem Schlitz 18 angeordnet. Beim Fixieren eines Fahrradrahmens mit der Tretlageraufnahme 10 ist das Verbindungsstück der beiden Ausfallenden der Fahrradgabel in dem Schlitz 20 angeordnet. Gegebenenfalls können hierbei auf der in Fig. 1 linken Seite zusätzlich Ausnehmungen entsprechend den Ausnehmungen 14 vorgesehen sein, die das Verbindungsstück zwischen den Ausfallenden der Hinterradnarbe aufnehmen.

Das Rahmenfixierelement weist zwei in Längsrichtung 16 verlaufende Stegelemente 22 auf. Jedes Stegelement 22 (Fig. 3) weist eine Tretlagerausnehmung 24,26 auf, wobei die Tretlagerausnehmungen 24 die Tretlageraufnahme 12 und die Tretlagerausnehmungen 26 die Tretlageraufnahme 10 bilden. Ferner weist jedes Stegelement 22 zwei in einem spitzen Winkel zueinander angeordnete, bzw. V-förmig miteinander verbundene Stegteile 28 auf.

Zur Versteifung sind die beiden Stegelemente 22 mit einer Versteifungslasche 30 verbunden. Die Versteifungslasche 30 ist vorzugsweise aus einem der Stegteile 28 ausgestanzt und an einer Seite 32 (Fig. 4) fest mit dem Stegteil verbunden. Die Versteifungslasche 30 kann zur Fixierung in einem an dem anderen Stegelement 22 vorgesehenen Schlitz 34 eingesteckt werden,

Ferner weist das Rahmenfixierelement ein aus zwei Bodenteilen 36 bestehendes Bodenelement auf. Aufgrund der im wesentlichen keilförmigen Ausgestaltung der beiden Bodenteile 36 (Fig. 4) mit entgegengesetzter Keilrichtung erfolgt ein Anordnen des Rahmenfixierelements schräg in dem Außenkarton, der eine rechteckige Grundfläche aufweist. Schließlich ist das Anordnen zusätzlicher Fahrradteile, wie beispielsweise von Laufrädern, die auch in einem Laufradkarton sein können, vereinfacht.

Die beiden Bodenteile 36 sind über beispielsweise zwei Laschen 38 (Fig. 2) miteinander verbindbar, so dass das Rahmenfixierelement in sich stabil ist und nicht auseinander fällt. Hierbei ist es möglich, eine Vielzahl von Rahmenfixierelementen vorzumontieren bzw. vorzufalten. Um eine ebene Aufstandfläche zu gewährleisten, verlaufen die Laschen 38 durch den Verbindungsbereich der beiden Stegelemente 22 durch Ausnehmungen 40.

Wie insbesondere aus Fig. 4 ersichtlich ist, ist das gesamte Rahmenfixierelement aus einem Kartonteil durch entsprechendes Falten und Fixieren über geeignete Laschen herstellbar. Das Zusammenfalten zum Herstellen des Rahmenfixierelements erfolgt dadurch, dass das in Fig. 3 dargestellte Kartonteil zunächst an den Faltkanten 42,44,46 gefaltet wird. Hierdurch entstehen die beiden Stegelemente 22. Anschließend erfolgt ein Falten entlang der beiden Faltkanten 48, so dass die Bodenteile 36 in eine Ebene gebracht werden. Zuletzt erfolgt ein Verbinden der beiden Bodenteile 36 über die Laschen 38, die in den Ausnehmungen 50 fixiert werden.

Der Fahrradrahmen wird sodann, wie vorstehend beschrieben, in Fig. 1 von oben in das Rahmenfixierelement eingeschoben. Zusammen mit dem Rahmenfixierelement kann der Fahrradrahmen sodann in einen Außenkarton gesteckt bzw gestellt werden.

Ein Laufradkarton (Fig. 5-8) weist zwei identische Seitenelemente 52 (Fig. 6) auf. Jedes Seitenelement 52 weist zwei einander gegenüberliegende Laschen 54 auf. Ferner sind zu den Laschen 54 um 90° versetzt zwei Gruppen an Aufnahmeschlitzen 56 vorgesehen. Im übrigen weist das Seitenelement, das außerdem über den Karton ausgestanzt wird, ein Griffelement 58 auf.

Zur Aufnahme eines Laufrades zwischen zwei identischen Seitenelementen 52 wird auf jeder Seite des Laufrades ein Seitenelement 52 derart angeordnet, dass die beiden Griffelemente 58 einander gegenüberliegend angeordnet sind. Dies führt dazu, dass den Laschen 54 gegenüberliegend jeweils eine Gruppe an Aufnahmeschlitzen 56 vorgesehen ist. Eine Lasche 54 (wie in Fig. 5 dargestellt) kann in einen der beiden gegenüberliegenden Aufnahmeschlitze eingesteckt werden. Je nach Größe und Breite des Laufrades wird die Lasche 54 in den äußeren oder inneren der beiden Aufnahmeschlitze 56 gesteckt. Selbstverständlich können auch mehr als zwei Aufnahmeschlitze vorgesehen sein.

Die Laschen 54 weisen ferner als Fixierelemente dienende Ansätze 60 auf. Diese dienen dazu, dass die eingesteckte Lasche 54 nicht wieder aus den Schlitzen 56 herausrutscht und beispielsweise durch Umfalten der Fixierelemente 60 sicher gehalten wird.

Um ein Beschädigen des Außenkartons oder des neben den Laufradkartons angeordneten Fahrradrahmens durch die Achse 62 (Fig. 5) zu vermeiden, ist die Achse 62 von einem Achsschutzelement 64 (Fig. 7) umgeben. Das Achsschutzelement 64 weist zwei aus einem Karton ausgestanzte, miteinander verbundene ringförmige Elemente 66 auf, Die Elemente 66 werden entlang der Knickkante 68 derart geknickt, dass sie aufeinander liegen. Die mit einem der beiden Elemente 66 verbundene Lasche 70 wird sodann durch einen der beiden in dem Seitenelement 52 vorgesehenen Schlitze 72 gesteckt, an der Innenseite des Seitenelements 52 umgeklappt (Knickkanten 74) und durch den zweiten Schlitz 72 wieder nach außen geführt. Das Kopfteil 76 der Lasche 70 wird sodann durch den in einem Ansatz 78 des Elements 66 vorgesehenen Schlitz 80 gesteckt und dort mit Hilfe der rastförmigen Ansätze an dem Kopfteil 76 fixiert.

Bei dem in Fig. 6 angegebenen Maß handelt es sich um Maße einer bevorzugten Ausführungsform.

Die Fahrrad-Zubehörtasche ist zunächst entsprechend eines herkömmlichen Kartons ausgebildet, der ein Bodenteil 82 aufweist, das mit Seitenteilen 84 verbunden ist. Mit dem Bodenteil 82 sind Seitenwände 86 verbunden. Diese weisen jeweils zwei Ansätze 88 auf, die im zusammengefaltetem Zustand zwischen den beiden Teilen des Seitenteils 84 angeordnet sind. Das Seitenteil 84 weist ferner Ansätze 90 auf, die zum Fixieren in Ausnehmungen 92 eingreifen.

Ein Deckelteil 94 ist mit Einstecklaschen 96 verbunden. An eine der Einstecktaschen 96 ist eine abtrennbare Zwischenwand 98 vorgesehen, die, wie in Fig. 9 dargestellt, zur Abtrennung des Innenbereichs 100 in zwei Fächer eingesteckt werden kann. Ferner ist mit dem Deckel 94 eine Lasche 102 verbunden, die zum Schließen des Kartons in üblicher Weise mit der Lasche 104 zusammenwirkt.

Erfindungsgemäß ist die Seitenwand 86 mit einem Halteelement 106 verbunden. Das Halteelement 106 ist ebenfalls aus Karton und einstückig mit dem Fahrrad-Zubehörkarton (Fig. 10) verbunden. Das Halteelement ist entlang einer Kante 108 knickbar und weist zwei Einstecklaschen 110 auf. Die Einstecklaschen 110 werden in Schlitze 112 der Seitenwand 86 eingesteckt. Die mit dem Bodenteil 82 verbundenen Laschen 114 werden sodann zur Fixierung des Halteelements 106 in eine der beiden Schlitze 116 gesteckt, Hierdurch ist zwischen einer Außenseite 118 der Seitenwand 86 und der Innenseite des Halteelements 106 ein Hohlraum 120 ausgebildet. In dem Hohlraum 120 kann ein Sattelstange 122 aufgenommen werden.

Die in Fig. 10 angegebenen Maße sind wiederum bevorzugte Abmessungen,

Der vorzugsweise ebenfalls aus Karton hergestellte Außenkarton kann ebenfalls aus einem Stück, wie in Fig. 12 dargestellt, zusammengefaltet werden. Hierbei wird der Bodenbereich des Kartons durch die beiden Kartonteile 124,126 gebildet, wobei die Ansätze 128 des Kartonteils 124 in die Schlitze 130 des Kartonteils 126 gesteckt werden, Die Kartonteile 132 und 134 bilden die großen Seitenwände und weisen jeweils zum Greifen Fingerlöcher 136 auf. Die beiden schmaleren Wände werden durch die Kartonteile 138 und 140 gebildet, wobei an eine Außenkante 142 der Kartonwand 140 ebenfalls Laschen vorgesehen sein können, die in korrespondierende in der Seitenwand 132 vorgesehene Schlitze eingesteckt und dort fixiert werden können.

Hierzu kann die Kante 142, die an die Kante 144 anstößt, mit dieser mit Hilfe eines Klebebandes festverbunden werden.

Zum Verschließen des Kartons wird zunächst ein innerer Kartondeckel 146 nach innen geklappt und sodann der äußere Kartondeckel 148 zugeklappt. Das Verschließen erfolgt sodann durch Einstecken der Laschen 150 in die Schlitze 152, wobei die Laschen 150 ferner durch die Zusatzlaschen 154 fixierbar sind.

Die in Fig. 12 angegebenen Maße sind wiederum lediglich bevorzugte Maße. In einen derartigen Außenkarton kann das Rahmenfixierelement, das die in Fig. 4 angegebene Größe aufweist, gestellt werden. Seitlich neben dem durch das Rahmenfixierelement gehaltenen Fahrradrahmen kann jeweils eine Laufradtasche, die die Abmessungen entsprechend Fig. 6 aufweist, gesteckt werden. Zusätzlich kann in den Außenkarton ein Fahrrad-Zubehörkarton mit den Abmessungen entsprechend Fig. 10 aufgenommen werden, Des weiteren kann im Bereich der Fahrradgabel der Fahrradlenker zusammen mit den entsprechenden Anbauteilen wie Handgriffe und Schaltung angeordnet werden.

Ein Außenkarton mit den in Fig. 12 dargestellten Abmessungen weist ein Gurtmaß von unter 330 cm auf und entspricht somit den beispielsweise von UPS geforderten Abmessungen.

Ferner weist der Außenkarton und insbesondere das in dem Außenkarton angeordnete Rahmenfixierelement einen ausreichenden Schutz der in dem Karton befindlichen Fahrradteile vor Beschädigungen auf. Der Karton erfüllt die Anforderungen nach dem DIN-Falltest DIN EN 22 248.

## Patentansprüche

1. Rahmenfixierelement für einen Transportkarton für Fahrräder das von einem Außenkarton aufnehmbar ist, mit mindestens einer Tretlageraufnahme (10,12), in die das Tretlagerelement des Fahrradrahmens einsteckbar ist und mit mindestens zwei Stegelementen (22) mit jeweils einer Tretlagerausnehmung (24,26) zur Ausbildung der Tretlageraufnahme (10,12).

2. Rahmenfixierelement nach Anspruch 1, **dadurch gekennzeichnet, dass** jedes Stegelement (22) zwei In einem spitzen Winkel zueinander verlaufende Stegteile (28) aufweist.

3. Rahmenfixierelement nach Anspruch 1 oder 2, **dadurch gekennzeichnet, dass** die Stegelemente (22) an einem Bodenelement (36) des Rahmenfixierelements verbreitert sind.

4. Rahmenfixierelement nach einem der Ansprüche 1 bis 3, **dadurch gekennzeichnet, dass** sich die Stegelemente (22) in Rahmenlängsrichtung (16) erstrecken.

5. Rahmenfixierelement nach einem der Ansprüche 1 bis 4, **dadurch gekennzeichnet, dass** die Stegelemente (22) mit einem Bodenelement (36) Insbesondere einstückig verbunden sind.

6. Rahmenfixierelement nach Anspruch 5, **dadurch gekennzeichnet, dass** das Bodenelement zwei Bodenteile (36) aufweist, wobei je ein Bodenteil (36) mit je einem Stegelement (22), insbesondere einem Stegteil (28) je eines Stegelements (22) verbunden ist.

7. Rahmenfixierelement nach Anspruch 6, **dadurch gekennzeichnet, dass** die Bodenteile (36) insbesondere über Laschen (38) miteinander verbindbar sind.

8. Rahmenfixierelement nach einem der Ansprüche 1 bis 7, **dadurch gekennzeichnet, dass** die Außenabmessungen des Bodenelements (36) im wesentlichen den Innenabmessungen einer Bodenwand (124,126) des Außenkartons entsprechen.

9. Rahmenfixierelement nach einem der Ansprüche 1 bis 8, **gekennzeichnet durch** eine zweite Tretlageraufnahme (10).

10. Rahmenfixierelement nach einem der Ansprüche 1 bis 9, **gekennzeichnet durch** eine die beiden Stegelemente (22) verbindende Versteifungslasche (30).

11. Rahmenfixierelement nach einem der Ansprüche 1 bis 10, **dadurch gekennzeichnet, dass** die Stegelemente (22) einstückig sind und insbesondere durch Falten hergestellt werden.

12. Rahmenfixierelement nach einem der Ansprüche 1 bis 11, **dadurch gekennzeichnet, dass** das gesamte Rahmenflxierelement einstückig ist und insbesondere aus einem ausgestanzten flachen Karton durch Falten hergestellt ist.

13. Transportkarton mit einem Außenkarton und einem Rahmenfixierelement nach einem der Ansprüche 1 bis 12, das in dem Außenkarton aufgenommen ist.

## Claims

1. A frame fixing element for use in a transport box for bicycles and adapted to be accommodated in an outer box, said frame fixing element comprising at least one bottom-bracket receiving portion (10,12) for insertion of the bottom-bracket element of the bicycle frame, and comprising at least two web elements (22) provided with a respective bottom-bracket recess (24,26) forming said bottom-bracket receiving portion (10,12).

2. The frame fixing element according to claim 1, **characterized in that** each web element (22) comprises two web portions (28) extending at an acute angle relative to each other.

3. The frame fixing element according to claim 1 or 2, **characterized in that** the web elements (22) are widened on a bottom element (36) of the frame fixing element.

4. The frame fixing element according to any one of claims 1 to 3, **characterized in that** the web elements (22) extend in the longitudinal direction (16) of the frame.

5. The frame fixing element according to any one of claims 1 to 4, **characterized in that** the web elements (22) are connected to a bottom element (36), preferably by being integrally formed with said bottom element.

6. The frame fixing element according to claim 5, **characterized in that** said bottom element comprises two bottom portions (36), a respective bottom portion (36) being connected to a respective web element (22), preferably to a web portion (28) of a respective web element (22).

7. The frame fixing element according to claim 6, **characterized in that** the bottom portions (36) are adapted to be connected to each other, particularly via flaps (38).

8. The frame fixing element according to any one of claims 1 to 7, **characterized in that** the outer dimensions of the bottom element (36) substantially correspond to the inner dimensions of a bottom wall (124, 126) of the outer box.

9. The frame fixing element according to any one of claims 1 to 8, **characterized by** a second bottom-bracket receiving portion (10).

10. The frame fixing element according to any one of claims 1 to 9, **characterized by** a reinforcing flap (30) connecting the two web elements (22) to each other.

11. The frame fixing element according to any one of claims 1 to 10, **characterized in that** the web elements (22) are integrally formed and are preferably produced by folding.

12. The frame fixing element according to any one of claims 1 to 11, **characterized in that** the whole frame fixing element is integrally formed and is preferably produced from punched flat cardboard by folding.

13. A transport box comprising an outer box and a frame fixing element according to any one of claims 1 to 12 which is accommodated within said outer box.

## Revendications

1. Elément de fixation de cadre pour un carton de transport pour bicyclettes, qui peut être reçu par un carton extérieur, comprenant au moins un réceptacle de palier de pédalier (10, 12), dans lequel peut être emboîté l'élément formant le palier de pédalier du cadre de bicyclette, et comprenant au moins deux éléments formant chevalet (22) présentant chacun une découpe pour palier de pédalier (24, 26) en vue de la formation du réceptacle de palier de pédalier (10, 12).

2. Elément de fixation de cadre selon la revendication 1, **caractérisé en ce que** chaque élément formant chevalet (22) présente deux parties de chevalet (28) se rejoignant en formant un angle aigu entre elles.

3. Elément de fixation de cadre selon la revendication 1 ou 2, **caractérisé en ce que** les éléments formant chevalet (22) sont élargis au niveau d'un élément de fond (36) de l'élément de fixation de cadre.

4. Elément de fixation de cadre selon l'une des revendications 1 à 3, **caractérisé en ce que** les éléments formant chevalet (22) s'étendent dans la direction longitudinale (16) du cadre.

5. Elément de fixation de cadre selon l'une des revendications 1 à 4, **caractérisé en ce que** les éléments formant chevalet (22) sont reliés, en particulier d'un seul tenant, à un élément de fond (36).

6. Elément de fixation de cadre selon la revendication 5, **caractérisé en ce que** l'élément de fond présente deux parties de fond (36), chaque partie de fond (36) étant reliée à un élément formant chevalet (22) respectif, en particulier à une partie de chevalet (28) d'un élément formant chevalet (22) respectif.

7. Elément de fixation de cadre selon la revendication 6, **caractérisé en ce que** les parties de fond (36) peuvent être reliées l'une à l'autre, en particulier par l'intermédiaire de languettes (38).

8. Elément de fixation de cadre selon l'une des revendications 1 à 7, **caractérisé en ce que** les dimensions extérieures de l'élément de fond (36) correspondent sensiblement aux dimensions intérieures d'une paroi de fond (124, 126) du carton extérieur.

9. Elément de fixation de cadre selon l'une des revendications 1 à 8, **caractérisé par** un deuxième réceptacle de palier de pédalier (10).

10. Elément de fixation de cadre selon l'une des revendications 1 à 9, **caractérisé par** une languette de rigidification (30) reliant les deux éléments formant chevalet (22).

11. Elément de fixation de cadre selon l'une des revendications 1 à 10, **caractérisé en ce que** les éléments formant chevalet (22) sont en une seule pièce et, en particulier, sont produits par pliage.

12. Elément de fixation de cadre selon l'une des revendications 1 à 11, **caractérisé en ce que** l'ensemble de l'élément de fixation de cadre est en une seule pièce et, en particulier, est produit par pliage à partir d'un carton plat découpé à la matrice.

13. Carton de transport comprenant un carton extérieur et un élément de fixation de cadre selon l'une des revendications 1 à 12, qui est reçu dans le carton extérieur.
